# EUROPÄISCHE PATENTSCHRIFT

(11) **EP 2 778 306 B1**
(45) Veröffentlichungstag und Bekanntmachung des Hinweises auf die Patenterteilung: **12.08.2020**
(21) Anmeldenummer: 14157740.3
(22) Anmeldetag: 05.03.2014
(51) Int. Cl.: E03F 5/04

(54) **Bodenablaufmontagevorrichtung**
Floor drain mounting device
Dispositif de montage d'une évacuation de sol

(30) Priorität: 11.03.2013 DE 102013102374
(43) Veröffentlichungstag der Anmeldung: 17.09.2014
(73) Patentinhaber: ACO Severin Ahlmann GmbH & Co. KG, 24782 Büdelsdorf (DE)
(72) Erfinder: Heim, Sindy, 99817 Eisenach (DE); Leser, Alexander, 36469 Tiefenort (DE)
(74) Vertreter: Bohnenberger, Johannes

(56) Entgegenhaltungen:
- EP-A2- 1 528 307
- DE-A1-102004 020 251
- DE-A1-102005 046 149
- DE-U1- 20 200 625
- US-B1- 8 191 330

## Beschreibung

Die Erfindung betrifft eine Bodenablaufmontagevorrichtung nach dem Oberbegriff des Patentanspruches 1.

Bodenabläufe werden üblicherweise in Geschoßdecken montiert, wofür zur Erleichterung des Montageaufwandes Bodenablaufmontagevorrichtungen der eingangs genannten Art bekannt sind. Eine derartige Vorrichtung ist beispielsweise aus der DE 10 2004 020 251 A1 bekannt, die ein Verfüllhilfeteil für eine in eine Boden- oder Deckenöffnung montierbare Ablaufvorrichtung zeigt.

Eine weitere Vorrichtung ist aus der DE 102 19 086 A1 bekannt. Die dort vorgesehene Aufnahmeeinrichtung weist einerseits eine Metallplatte mit angrenzendem Rohrstutzen auf und andererseits einen darauf montierten Topf, der eine nach innen ragende Lippendichtung trägt. In diesen Topf kann ein Bodenablauf so eingesteckt werden, dass sein Körper gegenüber dem Topf abgedichtet wird. Zwischen dem Aufnahmekörper und die Innenwand der Kernbohrung wird nach dem Einbau eine Vergussmasse eingefüllt.

Weiterhin sind die Platte und der Rohrstutzen der Aufnahmeeinrichtung mit einem Intumeszenzmaterial beschichtet, das im Brandfall aufquillt und den Raum zwischen der Aufnahmeeinrichtung und dem Bodenablauf so abdichtet, dass ein Durchströmen von heißen Gasen und Übertragen des Brandes von einem Stockwerk in das andere verhindert wird.

Die bekannten Vorrichtungen sind sowohl hinsichtlich der Montage als auch hinsichtlich ihrer Herstellung aufwändig. Darüber hinaus ist die Abdichtung im Brandfall nicht optimal.

Der Erfindung liegt die Aufgabe zu Grunde, eine Bodenablaufmontagevorrichtung der eingangs genannten Art dahingehend weiterzubilden, dass bei geringerem Aufbau- und Montageaufwand eine verbesserte Brandschutzwirkung erzielbar ist.

Diese Aufgabe wird durch eine Bodenablaufmontagevorrichtung nach Anspruch 1 gelöst.

Ein wesentlicher Punkt der Erfindung liegt darin, dass wesentliche Abschnitte der Kernbohrung bzw. der Aufnahmeöffnung für den Bodenablauf durch keramisches Material ausgefüllt werden, so dass nur noch geringe Öffnungen verbleiben, die vom intumeszierenden Material im Fall eines Brandes durch dessen Aufquellen verschlossen werden müssen.

Die Aufnahmeeinrichtung umfasst einen Ring, an welchem die aus mindestens drei Halteklammern ausgebildete Halteeinrichtung befestigt ist. Dadurch ist eine einfache Montage möglich.

Der Gusskörper ist in den topfförmig ausgebildeten Ring der Aufnahmevorrichtung eingegossen oder eingeklebt. Dies erleichtert die Fertigung und erhöht die Haltbarkeit.

Der Ring und die Halteklammern sind vorzugsweise aus Metallblech gefertigt, wobei eine einstückige Fertigung besonders bevorzugt wird. Dies erspart Kosten und erhöht die Stabilität der Anordnung.

Das keramische Material umfasst vorzugsweise einen Brandschutzmörtel, so dass der daraus bestehende Ring in vielfältigen Formen gefertigt werden kann, welche jeweils in ihrer Innenkontur der Außenkontur eines einzusetzenden Bodenablaufes entsprechen.

Der Gusskörper umfasst eine Innenbohrung, welche mit Intumeszenzmaterial beschichtet ist. Dadurch wird über eine längere Strecke der Spalt zwischen dem Bodenablauf bzw. dessen Ablaufrohrstutzen und der Aufnahmevorrichtung im Brandfall sicher verschlossen.

Weiterhin umfasst der Gusskörper eine obere Fläche, welche mit Intumeszenzmaterial beschichtet ist. Dadurch wird eine weitere Abdichtung zwischen dem Bodenablauf und der Innenwand der Ausnehmung bewerkstelligt.

Das Intumeszenzmaterial ist vorzugsweise mit Kunststoff beschichtet. Dadurch ergibt sich eine größere Haltbarkeit und auch leichtere Montierbarkeit, da das Intumeszenzmaterial im Bereich seiner Außenfläche abgedeckt ist und eine erhöhte Gleitfähigkeit zwischen dem Kunststoffmaterial und dem Material des Bodenablaufes besteht.

Ein weiterer Vorteil ergibt sich bei dieser Konstruktion dadurch, dass gleichzeitig mit der Brandschutzwirkung eine schalldämmende Wirkung erzielt wird. Die im Bodenablauf entstehenden oder in diesen eingeleiteten Geräusche werden damit nicht auf die Geschoßdecke übertragen.

Nachfolgend wird ein Ausführungsbeispiel der Erfindung anhand von Abbildungen näher erläutert. Hierbei zeigen
- Fig. 1: einen Querschnitt durch eine Geschoßdecke mit eingebauter Bodenablaufmontagevorrichtung samt Bodenablauf,
- Fig. 2: eine perspektivische Darstellung der Bodenablaufmontagevorrichtung nach Anspruch 1,
- Fig. 3: eine Explosionsdarstellung der Bodenablaufmontagevorrichtung und
- Fig. 4: eine perspektivische Darstellung der Bodenablaufmontagevorrichtung mit eingesetztem Bodenablauf.

In der nachfolgenden Beschreibung werden für gleiche und gleich wirkende Teil dieselben Bezugsziffern verwendet.

Wie in den beiliegenden Abbildungen gezeigt, umfasst der Bodenablauf 1 einen Oberflansch 2, mit welchem er auf einer Geschoßdecke 5 aufliegt. Üblicherweise wird noch eine Abdichtfolie auf die Oberfläche der Geschoßdecke aufgelegt, auf welcher dann der Oberflansch 2 des Bodenablaufes 1 unter Abdichtung aufliegt.

In der Geschoßdecke 5 befindet sich eine Kernbohrung 6, in welche die Bodenablaufmontagevorrichtung eingesetzt wird.

Die Bodenablaufmontagevorrichtung umfasst eine Aufnahmeeinrichtung 10 zur Aufnahme eines Körpers 3 mit anschließendem Rohrstutzen 4 des Bodenablaufes 1 sowie drei Halteklammern 11, 11', 11", die an ihren Oberenden abgewinkelt sind, so dass die Bodenablaufmontagevorrichtung in die Kernbohrung 6 eingesetzt werden kann und mittels der Halteklammern 11, 11', 11" auf der Geschoßdecke festgesetzt wird.

Die Aufnahmeeinrichtung 10 und die Halteklammern 11, 11', 11" sind aus Stahlblech gefertigt, wobei die Aufnahmeeinrichtung 10 einen topfförmigen Ring 12 mit einer unteren Öffnung 13 umfasst.

In diesen Ring 12 wird ein Gusskörper 16 (siehe Fig. 3) eingesetzt, dessen Innenkontur der Außenkontur des aufzunehmenden Bodenablaufes 1 im Bereich seines Körpers 3 mit angrenzendem Rohrstutzen 4 entspricht. Dies geht insbesondere aus Fig. 1 hervor. Auf diese Weise wird bereits ein sehr geringer Spalt zwischen den an die Aufnahmeeinrichtung 10 angrenzenden Teilen des Bodenablaufes 1 erzielt.

Weiterhin wird der untere, dem Rohrstutzen 4 des Bodenablaufes 1 entsprechende Teil einer Innenbohrung 14 des Gusskörpers 16 mit einer Intumeszenzmasse 15 beschichtet, die wiederum nach ihrer Außenseite hin durch eine (nicht gezeigte) Kunststofffolie bzw. einer Kunststoffbeschichtung abgedeckt ist.

Auf einer oberen Fläche 17 des Gusskörpers 16 ist ebenfalls eine Intumeszenzmasse 18 aufgebracht, die ebenfalls mit Kunststoff beschichtet ist. Das Intumeszenzmaterial 15 und 18 ist vorzugsweise an den Gusskörper 16 angegossen oder auf ihn aufgeklebt.

Wie aus der vorangehenden Darstellung ersichtlich, ist die Herstellung der Bodenablaufmontagevorrichtung extrem einfach und umfasst nur wenige Teile. Die Montage wird unter anderem auch dadurch gegenüber dem bekannten Stand der Technik erleichtert, dass die Aufnahmeeinrichtung den Gusskörper 16 beinhaltet, der eine relativ hohe Masse bzw. ein hohes Gewicht aufweist, so dass die Bodenablaufmontagevorrichtung nach dem Einsetzen in die Kernbohrung dort sicher hält. Weiterhin kommt die hier gezeigte Bodenablaufmontagevorrichtung mit einer sehr geringen Menge an Intumeszenzmaterial aus, wodurch einerseits Kosten gespart und andererseits eine besonders sichere Abdichtung im Brandfall erzielt wird, da die entstehenden Spalte gering sind.

### Bezugszeichenliste

- 1: Bodenablauf
- 2: Oberflansch
- 3: Körper
- 4: Rohrstutzen
- 5: Geschoßdecke
- 6: Kernbohrung
- 10: Aufnahmeeinrichtung
- 11, 11', 11": Halteklammern
- 12: Ring
- 13: Öffnung
- 14: Innenbohrung
- 15: Intumeszenzmaterial
- 16: Gusskörper
- 17: Obere Fläche
- 18: Intumeszenzmaterial

## Patentansprüche

1. Bodenablaufmontagevorrichtung, umfassend eine Aufnahmeeinrichtung (10), die derart ausgebildet und mittels ihrer Halteeinrichtung (11, 11', 11") in einer Kernbohrung oder dergleichen Ausnehmung (6) einer Geschoßdecke (5) positionierbar ist, dass ein Bodenablauf (1) in der Aufnahmeeinrichtung (10) gehalten montierbar ist, wobei die Aufnahmeeinrichtung (10) zum Verschließen der Ausnehmung (6) im Brandfall durch Intumeszenzmaterial ausgebildet ist, wobei die Aufnahmevorrichtung (10) einen ringförmigen Gusskörper (16) aus einem keramischen Material umfasst, der eine Innenbohrung (14) umfasst, wobei die Aufnahmeeinrichtung (10) einen topfförmig ausgebildeten Ring (12) umfasst, an welchem die aus mindestens drei Halteklammern (11, 11', 11") ausgebildete Halteeinrichtung befestigt ist und der Gusskörper (16) in den topfförmig ausgebildeten Ring (12) der Aufnahmevorrichtung (10) eingesetzt ist,
**dadurch gekennzeichnet, dass** die Innenbohrung (14) mit dem Intumeszenzmaterial (15) beschichtet ist, und der Gusskörper (16) in seiner Innenkontur einer Aussenkontur des aufzunehmenden Bodenablaufs angepasst ist.

2. Bodenablaufmontagevorrichtung nach Anspruch 1,
**dadurch gekennzeichnet, dass** der topfförmig ausgebildete Ring (12) und die mindestens drei Halteklammern (11, 11', 11") aus Metallblech gefertigt sind.

3. Bodenablaufmontagevorrichtung nach einem der vorhergehenden Ansprüche,
**dadurch gekennzeichnet, dass** das keramische Material Brandschutzmörtel umfasst.

4. Bodenablaufmontagevorrichtung nach einem der vorhergehenden Ansprüche,
**dadurch gekennzeichnet, dass** der Gusskörper (16) eine obere Fläche (17) aufweist, welche mit einem Intumeszenzmaterial (18) beschichtet ist.

5. Bodenablaufmontagevorrichtung nach einem der vorhergehenden Ansprüche,
**dadurch gekennzeichnet, dass** das Intumeszenzmaterial mit Kunststoff beschichtet ist.

6. Bodenablaufmontagevorrichtung nach einem der vorhergehenden Ansprüche,
**dadurch gekennzeichnet, dass** die Aufnahmevorrichtung (10) schalldämmend ausgebildet ist.

## Claims

1. Floor drain mounting device, comprising
a receiving device (10) which is designed and can be positioned by means of its holding device (11, 11', 11") in a core bore or similar recess (6) of a floor (5) in such a way that a floor drain (1) can be mounted in a held manner in the receiving device (10),
wherein the receiving device (10) designed to close the recess (6) in case of fire is formed by intumescent material, wherein the receiving device (10) comprises an annular cast body (16) of a ceramic material, which comprises an internal bore (14), wherein
the receiving device (10) comprises a pot-shaped ring (12) to which the holding device formed from at least three holding clips (11, 11', 11") is fastened and the cast body (16) is inserted into the pot-shaped ring (12) of the receiving device (10),
**characterised in that**
the inner bore (14) is coated with the intumescent material (15), and the inner contour of the cast body (16) is adapted to an outer contour of the floor drain to be received.

2. Floor drain mounting device according to claim 1,
**characterised in that**
the pot-shaped ring (12) and the at least three holding clips (11, 11', 11") are made of sheet metal.

3. Floor drain mounting device according to one of the previous claims,
**characterised in that**
the ceramic material includes fire protection mortar.

4. Floor drain mounting device according to one of the previous claims,
**characterised in that**
the cast body (16) has an upper surface (17) which is coated with an intumescent material.

5. Floor drain mounting device according to one of the previous claims,
**characterised in that**
the intumescent material is coated with plastic.

6. Floor drain mounting device according to one of the previous claims,
**characterised in that**
the receiving device (10) is sound-absorbing.

## Revendications

1. Dispositif de montage d'une évacuation de sol, comprenant
un dispositif de logement (10) qui est constitué et positionnable moyennant son dispositif de maintien (11, 11', 11") dans un perçage à cœur ou évidement (6) similaire d'un plafond d'étage (5) de telle manière qu'une évacuation de sol (1) puisse être montée en étant maintenue dans le dispositif de logement (10), sachant que le dispositif de logement (10) est constitué par du matériau intumescent pour obturer l'évidement (6) en cas d'incendie, sachant que le dispositif de logement (10) comprend un corps moulé (16) de forme annulaire en matériau céramique qui comprend un perçage intérieur (14), sachant que le dispositif de logement (10) comprend un anneau (12) constitué en forme de pot auquel le dispositif de maintien constitué d'au moins trois pinces de maintien (11, 11', 11") est fixé et le corps moulé (16) est inséré dans l'anneau (12) constitué en forme de pot du dispositif de logement (10),
**caractérisé en ce que**
le perçage intérieur (14) est revêtu du matériau intumescent (15), et le corps moulé (16) est adapté dans son contour intérieur à un contour extérieur de l'évacuation de sol à loger.

2. Dispositif de montage d'une évacuation de sol selon la revendication 1,
**caractérisé en ce que**
l'anneau (12) constitué en forme de pot et les au moins trois pinces de maintien (11, 11', 11") sont fabriqués en tôle métallique.

3. Dispositif de montage d'une évacuation de sol selon l'une des revendications précédentes,
**caractérisé en ce que**
le matériau céramique comprend du mortier anti-incendie.

4. Dispositif de montage d'une évacuation de sol selon l'une des revendications précédentes,
**caractérisé en ce que**
le corps moulé (16) présente une face supérieure (17) qui est revêtue d'un matériau intumescent (18).

5. Dispositif de montage d'une évacuation de sol selon l'une des revendications précédentes,
**caractérisé en ce que**
le matériau intumescent est revêtu de matière plastique.

6. Dispositif de montage d'une évacuation de sol selon l'une des revendications précédentes,
**caractérisé en ce que**
le dispositif de logement (10) est constitué de manière isolante phoniquement.
